# EUROPÄISCHE PATENTSCHRIFT

(11) **EP 1 594 663 B1**
(45) Veröffentlichungstag und Bekanntmachung des Hinweises auf die Patenterteilung: **15.11.2006**
(21) Anmeldenummer: 04703092.9
(22) Anmeldetag: 17.01.2004
(51) Int. Cl.: B26D 7/26, B26D 1/24, B23D 19/04

(54) **LÄNGSSCHNEIDEEINRICHTUNG ZUM SCHNEIDEN VON LAUFENDEN MATERIALBAHNEN**
LONGITUDINAL CUTTING DEVICE FOR CUTTING OUT STRIPS IN A MOVING WEB OF MATERIAL
DISPOSITIF DE DECOUPAGE DANS LE SENS DE LA LONGUEUR POUR DECOUPER DES BANDES DE MATIERES EN MOUVEMENT

(30) Priorität: 19.02.2003 DE 10306858
(43) Veröffentlichungstag der Anmeldung: 16.11.2005
(73) Patentinhaber: Kampf GmbH & Co. Maschinenfabrik, D-51674 Wiehl (DE)
(72) Erfinder: DEDEKEN, Ralf, 40591 Düsseldorf (DE); HUTZENLAUB, Armin, 51674 Wiehl (DE); KUNKEL, Dietmar, 51674 Wiehl (DE)
(74) Vertreter: Thul, Hermann
(86) Internationale Anmeldenummer: PCT/EP2004/000334
(87) Internationale Veröffentlichungsnummer: WO 2004/073943

(56) Entgegenhaltungen:
- WO-A-03/028961
- US-A- 3 974 727
- US-A- 4 116 098
- US-A- 5 134 913

## Beschreibung

### Technisches Gebiet

Die Erfindung betrifft eine Längsschneideeinrichtung zum Schneiden von laufenden Materialbahnen, mit mindestens einem Schlitten, der an einer sich quer zur Bahnlaufrichtung erstreckenden Führung verstellbar gelagert ist und der eine Halterung für ein frei drehbar gelagertes Obermesser aufweist, welches in Richtung des Untermessers zustellbar ist und einer Antriebswelle, die sich über die gesamte Breite der Maschine erstreckt und über die das Obermesser, insbesondere ein Kreismesser, mittels eines Getriebes antreibbar ist.

### Stand der Technik

Längsschneideeinrichtungen für Papier, Kunststoffolien- und Aluminiumfolienbahnen enthalten üblicherweise mehrere paarweise angeordnete Kreismesser, wobei jeweils ein Kreismesserpaar die Bahn zur Aufteilung in Einzelbahnen in Längsrichtung durchtrennt. Derartige Längsschneideeinrichtungen sind Bestandteile von Wickelmaschinen, die aus einer breiten Materialbahn einzelne schmalere Wickelrollen herstellen. Um verschiedene Wickelrollenformate herstellen zu können, sind die Kreismesserpaare quer zur Bahnlaufrichtung positionierbar.

Eine gattungsgemäße Längsschneideeinrichtung ist aus der WO 99/47317 bekannt. Die hierin beschriebene Längsschneideeinrichtung besteht aus einem angetriebenen Obermesser und einem frei drehbar gelagerten Untermesser. Als Obermesser werden insbesondere Kreismesser und als Untermesser insbesondere Topfmesser verwendet. Jedes Messerpaar ist zur Einstellung der erforderlichen Formatbreite quer zur Laufrichtung der zu teilenden Bahn positionierbar. Zusätzlich ist jedes Obermesser in Richtung seiner Drehachse gegen das zugeordnete Untermesser anstellbar, damit die beiden Schneidkanten exakt relativ zueinander ausgerichtet werden können. Weiterhin ist jedes Obermesser in eine inaktive Position anhebbar, falls es nicht zum Längsschneiden benötigt wird.

Als Drehantrieb für das Obermesser dient ein Elektromotor, wobei insbesondere bürstenlose Gleichstrommotoren in sehr kompakter Bauweise verwendet werden. Der Motor ist über dem Obermesser angeordnet und treibt das Obermesser mittels eines Riemens an. Durch die Verlegung des Antriebsmotors über das Kreismesser ist eine schmalere Bauweise der Längsschneideeinrichtung möglich.

In der amerikanischen Patentschrift US 3,974,727 ist eine Schneidvorrichtung mit drehangetriebenem Messer zum Fasson schneiden von Kartonplatten offenbart. Die Schneide der Schneidvorrichtung besteht dabei aus zwei separat angetriebenen Kreismessern, die über ein Getriebe und eine sich über die gesamte Breite der Maschine erstreckende Antriebswelle angetrieben werden. Zur individuellen Anstellung der Schneidvorrichtung an die jeweilige Schneidposition ist der Schlitten zur Aufnahme der Kreismesser quer zur Antriebswelle verschiebbar. Zur Einstellung der Schnitttiefe sind die Kreismesser über die Achse des antreibenden Zahnrads schwenkbar aufgenommen, dabei befinden sich die Zahnräder des antreibenden Getriebes in ständigem Eingriff.

Eine weitere Schneideinrichtung zum Längsschneiden von Papierbahnen ist in der US 4,116,098 offenbart. Auf einer quer zur Richtung der Materialbahn angeordneten Antriebsachse sind verschiebbar Schneideinrichtungen angeordnet. Die Schneideinrichtungen bestehen dabei aus einem auf der quer zur Materialbahn angeordneten Antriebszahnrädern, die unmittelbar das Schneidmesser antreiben. Das Schneidmesser ist dabei ebenfalls auf einer quer zur Richtung der Materialbahn angeordneten Achse in der Schneideinrichtung gelagert. Antriebszahnrad und Schneidmesser bleiben kontinuierlich im Eingriff. Dass das Antriebszahnrad und das Schneidmesser gegeneinander verschiebbar sind, kann der Druckschrift nicht entnommen werden.

### Darstellung der Erfindung

Der Erfindung liegt die Aufgabe zugrunde, eine gattungsgemäße Längsschneideeinrichtung so zu verbessern, dass das Kreismesser antreibende Zahnrad vom Getriebe entkoppelbar und somit jedes Kreismesser individuell abschaltbar ist.

Diese Aufgabe wird dadurch gelöst, dass der Winkel zwischen der Verbindungslinie der Mittelpunkte eines auf der Antriebswelle befindlichen Zahnrads mit einem mit diesem im Eingriff befindlichen Zahnrad und der Zustellrichtung des Obermessers zwischen 60° und 120° beträgt und dass ein Verfahren des Kreismessers mittels Führungselementen und gegen die Richtung des Untermessers bis zur Entkopplung eines mit dem Kreismesser verbundenen Zahnrads und den Kreismesser antreibenden Zahnrads möglich ist.

Vorteilhafte Ausgestaltungsformen der Erfindung ergeben sich aus den Unteransprüchen.

Durch die erfindungsgemäße Zustellbarkeit über einen Winkel von 60° bis 120° in Bezug auf die Verbindungslinie der Mittellinie der Mittelpunkte eines auf der Antriebswelle befindlichen Zahnrads mit einem mit diesem im Eingriff befindlichen Zahnrad und der Zustellrichtung des Obermessers ist es nun möglich, daß das Kreismesser antreibende Zahnrad vom Getriebe gelöst werden kann. Dies bietet den Vorteil, daß nur diejenigen Kreismesser die eine wirkliche Schneidarbeit leisten sich im Eingriff mit dem antreibenden Zahnrad befinden und auch nur diese Kreismesser angetrieben werden, die für die Schneidoperation benötigt werden. Die nicht benötigten Kreismesser und deren Lagerung wird geschont und der Verschleiß wird minimiert. Gleichzeitig benötigt der die Antriebswelle antreibende Motor eine geringere Leistung, wodurch die Wirtschaftlichkeit der Anlage erhöht wird.

### Kurze Beschreibung der Zeichnung

Nachfolgend soll die Erfindung anhand von Zeichnungen näher erläutert werden. Es zeigen
- Figur 1: den prinzipiellen Aufbau einer Längsschneideeinrichtung mit einem Zahnradgetriebe zum Antrieb des Kreismessers,
- Figur 2: einen Schnitt durch die Antriebswelle und das Zahnradgetriebe gemäß Figur 1 im Schnitt II-II,
- Figur 3: den prinzipiellen Aufbau einer Längsschneideeinrichtung mit einem Zahnradgetriebe zum Antrieb des Kreismessers,

### Wege zur Ausführung der Erfindung

Längsschneideeinrichtungen für Papier, Kunststoffolien- und Aluminiumfolienbahnen enthalten üblicherweise eine Reihe von paarweise angeordneten Messern, wobei jeweils ein Messerpaar die Bahn zur Aufteilung in Einzelbahnen in Längsrichtung durchtrennt. Derartige Längsschneideeinrichtungen sind Bestandteile von Wickelmaschihen, die aus einer breiten Materialbahn einzelne schmalere Wickelrollen herstellen. Um verschiedene Wickelrollenformate herstellen zu können, sind die Messerpaare quer zur Bahnlaufrichtung positionierbar.
Die Messerpaare bestehen üblicherweise aus einem Obermesser, insbesondere einem Kreismesser, das frei drehbar gelagert und von der Materialbahn angetrieben ist und einem angetriebenen Untermesser, insbesondere einem Topfmesser oder einer mit Schneidkanten versehenen Nutenwelle. Durch das Antreiben des Obermessers mit einer höheren Drehgeschwindigkeit als der des Untermessers ist es möglich einen voreilenden Schnitt zu erzeugen.

In Figur 1 ist die Längsschneideeinrichtung 1 mit einem Zahnradgetriebe dargestellt. Die Längsschneideeinrichtung 1 besteht aus einem Obermesser 2, insbesondere einem Kreismesser, einer Halterung 3 für das Kreismesser 2, die an einem Einzelmesserhalter 4 befestigt ist. Der Einzelmesserhalter 4 ist auf einem Schlitten 5 lösbar befestigt. Der Schlitten 5 wiederum ist auf einem Tragbalken 6 mittels linearer Führungsschienen 7 linear verschiebbar montiert. Die Antriebswelle 8 für das Kreismesser 2 ist in einem Ausleger 9 drehbar gelagert. Der Ausleger 9 wiederum ist mit dem Schlitten 5 verbunden. Die Antriebswelle 8 ist umfänglich formschlüssig, zur Übertragung eines Drehmomentes und axial verschiebbar durch eine Buchse 11 geführt, wobei die Buchse 11 frei drehbar am Schlitten 5 befestigt ist und an der Buchse ein das Kreismesser 2 antreibendes Zahnrad 14 befestigt ist.

Der in Figur 2 dargestellte Schnitt durch die Aufnahme der Antriebswelle 8 sowie durch die Buchse 11 und den Ausleger 9 dient zur Verdeutlichung des Antriebs des Kreismessers 2. Die Buchse 11 ist formschlüssig, aber axial verschieblich auf der Antriebswelle 8 angeordnet, wobei die Buchse 11 drehfest mit dem Außenring eines Lagers 12 verbunden ist. Der Innenring des Lagers 12 wiederum ist im Ausleger 9 befestigt, so daß die Buchse 11 drehbar gelagert ist. Auf der äußeren Oberfläche der Buchse 11 ist das Zahnrad 13 zum Antrieb des Kreismessers 2 befestigt.

Zur Positionierung des Kreismessers 2 ist die Buchse 11 axial über das Längsprofil und/oder die formschlüssigen Elemente 10 der Antriebswelle 8 verschiebbar. Die Antriebswelle 8 kann dabei profiliert, zum Beispiel als Kantwelle ausgeführt sein oder sie ist mit formschlüssigen Elementen 10, wie zum Beispiel Nutensteinen, Passfedern oder Kugelführungen, wie sie zum Beispiel in Linearführungen eingesetzt werden, ausgestattet. Es ist natürlich auch eine Kombination aus profilierter und mit formschlüssigen Elementen 10 versehener Antriebswelle 8 vorstellbar. Die Drehmomente werden über die Antriebswelle 8 an die Buchse 11 und anschließend an das Zahnrad 13 übertragen. Mittels des Zahnrads 13 wird dann das Kreismesser 2 über ein Zahnrad 14 angetrieben, wobei das Kreismesser 2 fest mit dem Zahnrad 14 verbunden ist.

Wie in Figur 1 dargestellt, verläuft die Materialbahn 15 zwischen dem Kreismesser 2 und dem Untermesser 16, die zur Durchführung eines Scherenschnitts gegeneinander angestellt werden. Über Führungselemente 17 wird die Schneidkante des Kreismessers 2 gegen die Schneidkante des Untermessers 16 bewegt. Für die Zustellung des Kreismessers 2 können die Führungselemente 17 das Kreismesser ca. 20 bis 30 mm radial in Richtung des Untermessers verfahren. Beim radialen Zustellen des Kreismessers 2 gegen das Untermesser 16 in Richtung des Pfeils P verändert sich der Achsabstand der Antriebswelle 8 zum Zentrum 19 des Kreismessers 2. Der Abstandsfehler bewegt sich aber in so kleinen Bereichen, daß dies auf das Abwälzen des Zahnradpaares keinen negativen Einfluß hat.

Beim Herausfahren des Kreismessers 2 aus der Schneidposition, entgegen der Richtung des Pfeils P, werden das antreibende Zahnrad 13 und das von diesem angetriebenen Zahnrad 14 entkoppelt. Die Entkopplung und die Kopplung der Zahnräder 13, 14 findet dabei vornehmlich während des Stillstands der Antriebswelle 8 statt, so daß eine Beschädigung der Zahnräder 13, 14 ausgeschlossen ist. Das Verfahren des Kreismessers und des daran befestigten Zahnrads 14 ist ohne weitere Probleme möglich, weil das Zahnrad 14 mit dem Kreismesser 2 in der Halterung 3 frei drehbar gelagert ist.

Nach dem Koppeln und Zustellen des Kreismessers 2 gegen das Untermesser 16 bewegt sich das Kreismesser 2 zusammen mit dem Zahnrad 14 axial gegen das Untermesser 16, bis daß das Kreismesser 2 und das Untermesser 16 zusammen ein Schersystem bilden. Um das Kreismesser 2 ist zusätzlich eine Schutzhaube 18 angeordnet.

Eine bevorzugte Ausführungsform der Erfindung ist in Figur 3 wiedergegeben. Der prinzipielle Aufbau der Längsschneideeinrichtung entspricht der in Figur 1 beschriebenen Ausführungsform. Die Halterung 20 für das Kreismesser 2 liegt in einer veränderten Form vor, sie dient zusätzlich zur Aufnahme eines Zwischen-Zahnrads 21. Der Antrieb des Zwischen-Zahnrads 21 erfolgt über die Antriebswelle 8 und dem darauf über eine Buchse 11 befestigten Zahnrad 22. Die Antriebswelle 8 ist unmittelbar am Schlitten 5 in einem kurzen Ausleger 23 drehbar gelagert.

Durch die Aufnahme eines Zwischen-Zahnrads 21 in das Getriebe zum Antrieb des Kreismessers 2 und der Lage der Antriebswelle 8 zum Zwischen-Zahnrad 21 wird der Bereich 24 zwischen der Materialbahn 15 und dem kurzen Ausleger 23 frei. In diesen Bereich 24 können weitere Einrichtungen zum Schleifen oder Reinigen des Kreismessers 2 eingeführt oder fest montiert werden. Hierdurch wird die Demontage des Kreismessers 2 erleichtert.

Werden mit dem Kreismesser 2 beispielsweise beschichtete Materialbahnen 15, wie beispielsweise Klebefolien, geschnitten, so kann es zu Verunreinigungen auf dem Kreismesser 2 kommen. Eine Einrichtung, die im Bereich 24 angeordnet werden kann, ist eine Kreisscheibe 25 aus Filz. Die Kreisscheibe 25 dient zur Reinigung des Kreismessers 2 und kann an das Kreismesser herangeführt werden.

Zum Einführen der Materialbahn 15 werden das Kreismesser 2 und das Zwischen-Zahnrad 21 über die Führungselemente 17 in Richtung des Einzelmesserhalters 4 bewegt. Dabei bleiben die Zahnräder 21, 22 kontinuierlich im Eingriff. Nach dem Einführen der Materialbahn 15 verfahren die Führungselemente 17 die Halterung 20 und das Kreismesser 2 sowie das Zwischen-Zahnrad gegen das Untermesser 16. Die Drehbewegung des Kreismessers 2 wird dabei über ein an der Antriebswelle 8 erzeugtes Drehmoment an das Zahnrad 22, an das Zwischen-Zahnrad 21 und anschließend auf das Zahnrad 14 am Kreismesser übertragen. Das Zahnrad 14 ist fest mit dem Kreismesser 2 verbunden und in der Halterung 20 drehbar gelagert. Die Zustellbewegung des Kreismesser 2 erfolgt zuerst radial in Richtung des Untermessers 16 und anschließend axial in Richtung der Verfahrbewegung des Schlittens 5 gegen das Untermesser 16 zur Bildung eines Schersystems. Das angetriebene Kreismesser 2 bietet den Vorteil, daß ein voreilender Schnitt erzeugt werden kann, was sich positiv auf die Schnittqualität der Materialbahnen 15 auswirkt.

Während des Schneidens von beschichteten Materialbahnen 15, wie beispielsweise Klebefolien, bleiben Teile des Beschichtungswerkstoffs aus dem Scherbereich auf dem Kreismesser 2 haften, In den Bereich 24 kann nun die Kreisscheibe 25 aus Filz an das Kreismesser 2 herangefahren werden und das Kreismesser 2 während des Schneidens reinigen. Positiv hierbei ist, daß sich Neben- und Rüstzeiten verringern. Natürlich kann die Kreisscheibe 25 auch eine nicht im Eingriff befindliche Kreisscheibe 2 reinigen.

Neben dem Reinigen der Kreisscheibe 2 kann in den freien Bereich 24 ebenfalls eine Einrichtung zum Schleifen des Kreismessers eingeführt oder fest montiert werden. Um die Kreisscheibe 25 ist ein Gehäuse 26 zum Schutz der Kreisscheibe und zum Auffangen von Verschmutzungen oder Schleifpartikeln angeordnet.

## Patentansprüche

1. Längsschneideeinrichtung zum Schneiden von laufenden Materialbahnen (15), mit mindestens einem Schlitten (5), der an einer sich quer zur Bahnlaufrichtung erstreckenden Führung (7) verstellbar gelagert ist und der eine Halterung (3) mit einem frei drehbar gelagerten Obermesser (2) aufweist, welches in Richtung des Untermessers (16) zustellbar ist und einer Antriebswelle (8), die sich über die gesamte Breite der Maschine erstreckt und über die das Obermesser (2), insbesondere ein Kreismesser, mittels eines Getriebes antreibbar ist, **dadurch gekennzeichnet, daß** der Winkel zwischen der Verbindungslinie der Mittelpunkte eines auf der Antriebswelle befindlichen Zahnrads (13) mit einem mit diesem im Ein/griff befindlichen Zahnrad (14, 21) und der Zustellrichtung des Obermessers (2) zwischen 60° und 120° beträgt, und daß ein Verfahren des Kreismessers (2) mittels Führungselementen (17) und gegen die Richtung des Untermessers (16) bis zur Entkopplung eines mit dem Kreismesser verbundenen Zahnrads (14) und dem Kreismesser (2) antreibenden Zahnrad (13, 21) möglich ist.

2. Längsschneideeinrichtung nach Anspruch 1, **dadurch gekennzeichnet, daß** die Antriebswelle (8) umfänglich formschlüssig, zur Übertragung eines Drehmomentes und axial verschiebbar durch eine Buchse (11) geführt ist, die frei drehbar am Schlitten (5) befestigt ist und an der ein das Kreismesser (2) antreibendes Zahnrad (14) befestigt ist.

3. Längsschneideeinrichtung nach einem der Ansprüche 1 und 2, **gekennzeichnet durch** ein zwischen dem Zahnrad (22) und dem Kreismesser (2) angeordnetes Zwischen-Zahnrad (21), das an der Halterung (20) des Kreismessers (2) drehbar befestigt ist, wobei das Zwischen-Zahnrad (21) einerseits vom Zahnrad (22) antreibbar ist und andererseits das Kreismesser (2) antreibt.

4. Längsschneideeinrichtung nach Anspruch 3, **gekennzeichnet durch** eine Kreisscheibe (25) zum Reinigen des Kreismessers (2), die im Bereich (24) zwischen der Materialbahn (15) und der Antriebswelle (8) angeordnet ist.

## Claims

1. Longitudinal cutting device for cutting moving material webs (15), having at least one carriage (5) which is mounted such that it can be adjusted on a guide (7) extending transversely with respect to the web running direction and which has a holder (3) with a freely rotatably mounted top knife (2), which can be fed in the direction of the bottom knife (16), and a drive shaft (8), which extends over the entire width of the machine and via which the top knife (2), in particular a circular knife, can be driven by means of a gear mechanism, **characterized in that** the angle between the feed direction of the top knife (2) and the connecting line between the centres of a gear wheel (13) located on the drive shaft and a gear wheel (14, 21) that is in engagement with the latter is between 60° and 120°, and **in that** it is possible to move the circular knife (2) by means of guide elements (17) and counter to the direction of the bottom knife (16) until a gear wheel (14) that is connected to the circular knife and the gear wheel (13, 21) that drives the circular knife (2) are uncoupled.

2. Longitudinal cutting device according to Claim 1, **characterized in that** the drive shaft (8) is guided circumferentially by a form fit for the transmission of a torque and axially displaceably by a bush (11) which is fixed to the carriage (5) such that it can rotate freely and to which a gear wheel (14) driving the circular knife (2) is fixed.

3. Longitudinal cutting device according to either of Claims 1 and 2, **characterized by** an intermediate gear wheel (21) which is arranged between the gear wheel (22) and the circular knife (2) and which is fixed to the holder (20) of the circular knife (2) such that it can rotate, it being possible for the intermediate gear wheel (21) firstly to be driven by the gear wheel (22) and secondly to drive the circular knife (2).

4. Longitudinal cutting device according to Claim 3, **characterized by** a circular disc (25) for cleaning the circular knife (2), which disc is arranged in the region (24) between the material web (50) and the drive shaft (8).

## Revendications

1. Dispositif de découpage dans le sens de la longueur pour découper des bandes de matériau en mouvement (15), comprenant' au moins un chariot (5), qui est monté de manière déplaçable sur une glissière (7) s'étendant transversalement à la direction d'avance de la bande et qui présente une fixation (3) avec un couteau supérieur (2) monté libre en rotation, qui peut être approché dans la direction du couteau inférieur (16), et un arbre d'entraînement (8) qui s'étend sur toute la largeur de la machine et par le biais duquel le couteau supérieur (2), en particulier un couteau circulaire, peut être entraîné au moyen d'une transmission, **caractérisé en ce que** l'angle entre la ligne de connexion des centres d'une roue dentée (13) située sur l'arbre d'entraînement à une roue dentée (14, 21) en prise avec celle-ci et la direction de rapprochement du couteau supérieur (2) est compris entre 60° et 120°, et **en ce qu'**un déplacement du couteau circulaire (2) est possible au moyen d'éléments de guidage (17) et à l'encontre de la direction du couteau inférieur (16) jusqu'au désaccouplement d'une roue dentée (14) connectée au couteau circulaire et de la roue dentée (13, 21) entraînant le couteau circulaire (2).

2. Dispositif de découpage dans le sens de la longueur selon la revendication 1, **caractérisé en ce que** l'arbre d'entraînement (8) est guidé sur sa périphérie par engagement positif par une douille (11) en vue de transférer un couple et de manière déplaçable axialement, la douille étant fixée de manière librement rotative sur le chariot (5) et une roue dentée (14) entraînant le couteau circulaire (2) étant fixée sur celle-ci.

3. Dispositif de découpage dans le sens de la longueur selon l'une quelconque des revendications 1 et 2, **caractérisé par** une roue dentée intermédiaire (21) disposée entre la roue dentée (22) et le couteau circulaire (2), qui est fixée à rotation sur la fixation (20) du couteau circulaire (2), la roue dentée intermédiaire (21) pouvant d'une part être entraînée par la roue dentée (22) et entraînant d'autre part le couteau circulaire (2).

4. Dispositif de découpage dans le sens de la longueur selon la revendication 3, **caractérisé par** un disque circulaire (25) pour nettoyer le couteau circulaire (2), qui est disposé dans la région (24) entre la bande de matériau (15) et l'arbre d'entraînement (8).
